# EUROPÄISCHE PATENTSCHRIFT

(11) **EP 0 714 247 B1**
(45) Veröffentlichungstag und Bekanntmachung des Hinweises auf die Patenterteilung: **15.01.1997**
(21) Anmeldenummer: 94926837.9
(22) Anmeldetag: 13.08.1994
(51) Int. Cl.: A46B 3/18

(54) **BÜRSTCHEN, INSBESONDERE INTERDENTALBÜRSTCHEN**
SMALL BRUSH, IN PARTICULAR INTERDENTAL BRUSH
PETITE BROSSE, NOTAMMENT PETITE BROSSE INTERDENTAIRE

(30) Priorität: 21.08.1993 DE 9312577 U
(43) Veröffentlichungstag der Anmeldung: 05.06.1996
(73) Patentinhaber: GEORG KARL GEKA-BRUSH GMBH, D-91564 Bechhofen-Waizendorf (DE)
(72) Erfinder: DUMLER, Norbert, D-91522 Ansbach (DE); FELLNER, Bernd, D-91522 Ansbach (DE)
(74) Vertreter: Rau, Manfred, Dr. Dipl.-Ing.
(86) Internationale Anmeldenummer: EP9402714
(87) Internationale Veröffentlichungsnummer: WO9505762

(56) Entgegenhaltungen:
- GB-A- 2 085 718
- PATENT ABSTRACTS OF JAPAN vol. 18, no. 111 (C-1170) 23. Februar 1994 & JP,A,53 005 007 (MIKRO KK) 19. November 1993
- PATENT ABSTRACTS OF JAPAN vol. 18, no. 131 (C-1175) 3. März 1994 & JP,A,53 017 123 (LION CORP) 3. Dezember 1993

## Beschreibung

Die Erfindung betrifft ein Bürstchen, insbesondere Interdentalbürstchen, umfassend eine Mehrzahl von Fasern bwz. Borsten, die radial abstehend zwischen zwei drahtartigen Abschnitten durch Verdrillen derselben festgelegt sind.

Bei bekannten derartigen Bürstchen bestehen die drahtartigen Abschnitte aus einem Metalldraht oder aus einem mit Kunststoff überzogenen Metalldraht (siehe zum Beispiel Dokument GB-A-2 085 718).

Diese bekannten Bürstchen weisen den Nachteil auf, daß bei Biegewechselbelastungen, d.h. beim wiederholten Hin- und Herbiegen, die Gefahr besteht, daß der Draht bricht. In der Regel ist eine solche Bruchgefahr im Schnitt bereits bei ca. 20 Biegewechselbelastungen gegeben, wobei selbst Drähte mit Durchmessern von 0,20 bis 0,50 mm trotz sorgfältigster Auswahl nicht mehr als 50 bis 60 derartige Belastungen zulassen.

Bricht der Draht der verdrillten Drahtabschnitte ab, kann sich der Anwender während der Anwendung im Mund und Rachenraum verletzen und es besteht die Gefahr des Verschluckens von abgebrochenen Stücken.

Die Faserabschnitte, die radial abstehen, werden durch die Klemmspannung des verdrillten Drahtes gehalten und können sich lösen. Diese losen Faserabschnitte können entweder in Zahnzwischenräumen oder -spalten hängenbleiben oder eingeklemmt werden, was als sehr unangenehm empfunden wird.

Schließlich können durch die herkömmlicherweise verwendeten Drahtabschnitte galvanische Effekte bedingt sein, wenn diese Drähte in Kontakt mit Zahnfüllungen gelangen. Selbst durch eine Kunststoffbeschichtung können solche Effekte nicht vollständig vermieden werden, da die Kunststoffbeschichtung während des Herstellungsprozesses oder bei der Weiterverarbeitung Risse erhalten kann, welche zwar mechanisch nicht groß sind, immerhin aber ausreichen, um eine gewisse elektrische Leitfähigkeit in Verbindung mit dem Mundspeichel zu ermöglichen und unangenehme galvanische Reaktionen fühlbar zu machen.

Hiervon ausgehend liegt der Erfindung die Aufgabe zugrunde, ein Bürstchen der in Betracht stehenden Art so weiterzubilden, daß die Gebrauchseigenschaften und die Zahnpflegeeigenschaften weiter verbessert werden.

Diese Aufgabe wird erfindungsgemäß dadurch gelöst, daß die drahtartigen Abschnitte aus wenigstens einer Kunststoffaser bestehen. Überraschenderweise wurde festgestellt, daß Kunststoffasern bei geeigneter Auswahl hinsichtlich ihres Verdrillverhaltens ganz ähnliche Eigenschaften aufweisen können, wie sie von herkömmlicherweise verwendeten Drähten bekannt sind, d.h. die verdrillten Kunststoffaserabschnitte verbleiben im verdrillten Zustand, ohne sich selbständig wieder aufzudrehen, so daß sie in der Lage sind, die dazwischen befindlichen Fasern bzw. Borsten bzw. Bündel von Fasern oder Borsten festzuhalten, und zwar derart, daß diese nach außen radial abstehen.

Als Kunststoffe für die hier in Betracht stehenden zu verdrillenden Faserabschnitte kommen vorzusweise Polyamid, Polyacryl, Polypropylen, Polyester, Polycarbonat, PBT, PEEK und Kunststoffaser in Betracht, welche mit Hilfe von Glasfasern oder Sphäroliten oder dergleichen verstärkt sind.

In weiterer Ausgestaltung der Erfindung kann vorgesehen sein, daß der Querschnitt der Kunststoffaser zwischen 0,025 und 1,5 mm liegt.

Weiterhin können den Fasern Füllstoffe zugesetzt werden., z.B. Glasfasern oder Talkum.

Diese Füllstoffe können auch abrassive Stoffe, wie Siliciumcarbid oder dergleichen umfassen. Derartige Fasern sind als solche von Schleifbürsten her bekannt, wobei neben Siliciumcarbid auch das widerstandsfähigere Aluminiumoxyd in Betracht kommt. Auf dem Markt sind Produkte unter dem Handelsnamen "Tynex", die Siliciumcarbid mit Korngrößen zwischen 46 und 500 und Aluminiumoxyd mit Korngrößen zwischen 80 und 500 bei einem Kornanteil von 30 % enthalten.

Bei der Verwendung im Dentalbereich wird mit derart ausgestalteten Bürstchen der Vorteil erreicht, daß sowohl im Neuzustand als auch bei längerem Gebrauch absolut sichergestellt ist, daß durch die aus Vollkunststoff hergestellte Seele des Bürstchens keinerlei galvanische Effekt bedingt ist, daß die radial abstehenden Borsten zuverlässig gehalten werden, und daß durch die Füllstoffe für die verdrillten Fasern ein zusätzlicher Effekt, z.B. ein abrassiver Effekt, erzielt werden kann.

Darüber hinaus kann mit Hilfe von Füllstoffen gemäß einer weiteren vorteilhaften Ausgestaltung der Erfindung auch das Rückstellvermögen und die Steifigkeit des Kunststoffes eingestellt werden, so daß auf diese Weise die verdrillten Fasern so eingestellt werden können, daß es sich ähnlich einem herkömmlicherweise verwendeten Metalldraht verhalten. Auch durch Auswahl des Querschnitts und der Querschnittsgeometrie kann das Verhalten der Fasern gesteuert werden.

Die radial abstehenden Fasern können so ausgewählt werden, daß sie sich unter mechanischen oder chemischen Einflüssen aufspreizen, so daß nach dem Verdrillen Faserbündel aus relativ feinen Fasern geschaffen werden können.

Weiterhin kann vorgesehen sein, daß die radial abstehenden Fasern gewellt sind, beispielsweise um auf diese Weise eine möglichst statistische Verteilung der Faserspitzen längs des Umfanges zu erreichen.

Nachfolgend wird die Erfindung anhand eines bevorzugten Ausführungsbeispieles in Verbindung mit der Zeichnung näher erläutert. Dabei zeigen
- Fig. 1: eine schematische Seitenansicht eines erfindungsgemäßen Bürstchens und
- Fig. 2: eine Seitenansicht vor dem Verdrillen der Faserabschnitte.

In der Zeichnung sind zwei Abschnitte 1, 2 einer U-förmig umgebogenen Kunststoffaser 3 dargestellt. Zwischen die Abschnitte 1, 2 sind Borsten 4 eingelegt, wie dies aus Fig. 2 ersichtlich ist. Die Abschnitte 1, 2 werden dann in an sich bekannter Weise verdrillt, so daß die Borsten 4 radial nach allen Seiten wegstehen. Sie bilden eine äußere Hüllkurve 5 aus, die auch durch nachträgliches Beschneiden gebildet oder korrigiert werden kann. Die Enden der Abschnitte 1, 2 sind im Ausführungsbeispiel in einer Griffhülse 6 festgelegt, können aber auch, wie dies von Interdental-Bürstchen bekannt ist, abgeknickt und in einem speziellen Halter auswechselbar festgelegt werden.

## Patentansprüche

1. Bürstchen, insbesondere Interdentalbürstchen, umfassend eine Mehrzahl von Fasern bzw. Borsten, die radial abstehend zwischen zwei drahtartigen Abschnitten durch Verdrillen derselben festgelegt sind, dadurch gekennzeichnet, daß die drahtartigen Abschnitte (1, 2) aus wenigstens einer Kunststoffaser (3) bestehen.

2. Bürstchen nach Anspruch 1, dadurch gekennzeichnet, daß der Querschnitt der Faser (3) zwischen 0,025 und 1,5 mm liegt.

3. Bürstchen nach Anspruch 1, dadurch gekennzeichnet, daß den Fasern (3) Füllstoffe zugesetzt sind.

4. Bürstchen nach Anspruch 3, dadurch gekennzeichnet, daß die Füllstoffe abrassive Stoffe wie Siliziumcarbid od.dgl, umfassen.

5. Bürstchen nach Anspruch 3, dadurch gekennzeichnet, daß die Füllstoffe steifigkeitserhöhend ausgewählt sind.

6. Bürstchen nach Anspruch 1, dadurch gekennzeichnet, daß die radial abstehenden Fasern (1, 2) als sich unter mechanischen oder chemischen Einflüssen aufspreizende Spreizfasern ausgebildet sind.

7. Bürstchen nach Anspruch 1, dadurch gekennzeichnet, daß die radial abstehenden Fasern (1, 2) gewellt sind.

## Claims

1. A small brush, in particular an interdental brush, comprising a plurality of fibers or bristles, respectively, which are secured so as to protrude radially between two wire-type segments by the latter being twisted, characterized in that the wire-type segments (1, 2) consist of at least one plastic fiber (3).

2. A small brush according to claim 1, characterized in that the cross-section of the fiber (3) ranges between 0.025 and 1.5 mm.

3. A small brush according to claim 1, characterized in that fillers are added to the fibers (3).

4. A small brush according to claim 3, characterized in that the fillers include abrasives, such as silicon carbide or the like.

5. A small brush according to claim 3, characterized in that the fillers are selected to increase the rigidity.

6. A small brush according to claim 1, characterized in that the radially protruding fibers (1, 2) are formed as fibers fanning out under mechanical or chemical influences.

7. A small brush according to claim 1, characterized in that the radially protruding fibers (1, 2) are wavy.

## Revendications

1. Petite brosse, notamment petite brosse interdentaire comprenant, respectivement, une pluralité de fibres ou de soies qui sont fixées en place avec saillie radiale entre deux segments du type fils métalliques, par torsade de ces derniers, caractérisée par le fait que les segments (1, 2) du type fils métalliques consistent en au moins une fibre de matière plastique (3).

2. Petite brosse selon la revendication 1, caractérisée par le fait que la section transversale de la fibre (3) est comprise entre 0,025 et 1,5 mm.

3. Petite brosse selon la revendication 1, caractérisée par le fait que des substances de charge sont ajoutées aux fibres (3).

4. Petite brosse selon la revendication 3, caractérisée par le fait que les substances de charge renferment des substances abrasives, telles que du carbure de silicium ou matières similaires.

5. Petite brosse selon la revendication 3, caractérisée par le fait que les substances de charge sont sélectionnées de manière à accroître la rigidité.

6. Petite brosse selon la revendication 1, caractérisée par le fait que les fibres (1, 2) saillant radialement sont réalisées sous la forme de libres expansibles, accusant une expansion sous des influences mécaniques ou chimiques.

7. Petite brosse selon la revendication 1, caractérisée par le fait que les libres (1, 2) saillant radialement sont ondulées.
